# EUROPÄISCHE PATENTSCHRIFT

(11) **EP 0 591 904 B1**
(45) Veröffentlichungstag und Bekanntmachung des Hinweises auf die Patenterteilung: **18.12.1996**
(21) Anmeldenummer: 93116038.6
(22) Anmeldetag: 05.10.1993
(51) Int. Cl.: H01H 3/04, H01H 9/20, H01H 71/10

(54) **Elektrisches Schaltgerät**
Electrical switch assembly
Appareil de commutation électrique

(30) Priorität: 08.10.1992 DE 4233852
(43) Veröffentlichungstag der Anmeldung: 13.04.1994
(73) Patentinhaber: ABB PATENT GmbH, D-68309 Mannheim (DE)
(72) Erfinder: Majewski, Joachim, D-69221 Dossenheim (DE); Goehle, Rolf, D-69181 Leimen (DE)
(74) Vertreter: Rupprecht, Klaus, Dipl.-Ing.

(56) Entgegenhaltungen:
- DE-A- 2 532 192
- DE-U- 6 926 910
- FR-A- 2 414 784
- US-A- 5 172 087

## Beschreibung

Die Erfindung betrifft ein elektrisches Schaltgerät gemäß dem Oberbegriff des Anspruches 1.

Ein Schaltgerät mit einer U-förmigen Verbindungsvorrichtung der eingangs genannten Art ist aus der DE-AS 25 32 192 bekannt geworden. Mit dieser Vorrichtung werden die Schaltknebel mehrerer Schalter zur Bildung z. B. eines mehrpoligen Schaltgerätes miteinander verbunden. Sie ist aus gestanztem und U-förmig gebogenem Blech gebildet und besitzt an den Innenwänden der Schenkel Ausklinkungen, die in entsprechende Vertiefungen am Schaltknebel eingreifen. Dadurch kann die Vorrichtung in einer Richtung auf die in einer Reihe hintereinander liegenden Schaltknebel aufgeschoben werden; zur Verhinderung eines Abziehens entgegen der Montagerichtung ist eine Zunge am Steg der U-Form vorgesehen, die im montierten Zustand gegen die benachbarte Stirnfläche des benachbarten Schaltknebels abgebogen wird. Insbesondere die Umbiegung der Zunge bringt Bruchgefahr mit sich, da das Blech mit relativ hoher Kraft mittels eines Stanz- oder Biegewerkzeugs am montierten Schaltgerät umzubiegen ist. Darüberhinaus ist die Betätigungsfläche zur Betätigung der Schaltknebel gegenüber der Schaltknebelhöhe nur um den Betrag der Blechdicke, ca. 0,5 mm vergrößert, so daß die Handhabung relativ schwer ist.

Aufgabe der Erfindung ist es, ein Schaltgerät der eingangs genannten Art mit einer U-förmigen Verbindungsvorrichtung zu schaffen, bei dem die Verbindungsvorrichtung einfacher und unter Vermeidung einer Bruchgefahr zu montieren ist und bei der die Betätigungsfläche auf einfache Weise erhöht werden kann.

Diese Aufgabe wird erfindungsgemäß gelöst durch die Merkmale des Anspruches 1.

Im Gegensatz zu der Verbindungsvorrichtung des Schaltgerätes nach der DE-AS 25 32 192 ist die erfindungsgemäße Verbindungsvorrichtung aus Kunststoff gebildet. Hierdurch ist es möglich, anstatt eines umzubiegenden Lappens als Mittel zur Verhinderung des Abziehens in die der Montagerichtung entgegengesetzten Richtung eine an der Innenseite der U-Form angeformte Nase vorzusehen, die beim Montieren über den benachbarten Schaltknebel hinüberrutscht und im montierten Zustand hinter den Schaltknebel verrastet ist. Damit kann die Verbindungsvorrichtung weder in Richtung der Drehachsen der Schaltknebel noch in Richtung der Schaltknebel senkrecht zu ihren Drehachsen abgezogen werden. Eine Verschiebung der Verbindungsvorrichtung in eine Richtung wird durch die Zusammenwirkung der Ausformungen am Schaltknebel und der Ausformungen an den Innenflächen der U-förmigen Verbindungsvorrichtung verhindert, wobei diese auch ein Abziehen senkrecht zu den Drehachsen verhindern; ein Abziehen in die entgegengesetzte Richtung wird durch die Nase verhindert.

Eine vorteilhafte Ausgestaltung der Erfindung kann dahin gehen, daß die Verbindungsvorrichtung in ihrem mittleren Bereich zur Verstärkung und besseren Handhabbarkeit einen Bereich größerer Höhe aufweist. Zu diesem Zweck besitzt die Außenfläche des Steges der U-Form einen mittig angeordneten, etwa dachförmigen Aufsatz.

In zweckmäßiger Weise ist die Nase an der Innenfläche des Steges angeformt. Sie wird dadurch gebildet, daß im Steg eine durch vom freien Ende der Vorrichtung ausgehende Stütze gebildete Zunge vorgesehen ist, an der die Nase angeformt ist.

Weitere vorteilhafte Ausgestaltungen und Verbesserungen sind den weiteren Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen der Erfindung und weitere Vorteile näher erläutert und beschrieben werden.

Es zeigen:
- Figur 1: eine Seitenansicht einer Verbindungsvorrichtung,
- Figur 2: eine Aufsicht auf die Verbindungsvorrichtung nach Figur 1,
- Figur 3: eine Frontansicht auf die Verbindungsvorrichtung nach Figur 1 und 2,
- Figur 4: eine Schnittansicht gemäß der Schnittlinie IV-IV und
- Figur 5: eine Vorrichtung nach den Figuren 1 bis 4 im an zwei Schaltern montierten Zustand.

Es sei nun Bezug genommen auf die Figur 5. Man erkennt zwei nebeneinander aufgereihte Leitungsschutzschalter 10 und 11 in Ansicht auf die Schmalseiten. Aus einer Vertiefung 12 und 13 ragen um Drehachsen 14 und 15 schwenkbare Schaltknebel 16 und 17 heraus, von denen der Schaltknebel 16 des Schalters 10 vollständig und der Schaltknebel 17 des Schalters 11 nur teilweise sichtbar ist. Die Drehachsen

14 und 15 der beiden Schaltknebel fluchten miteinander. Jeder Schaltknebel 16, 17 besitzt auf seinen parallel zu den Drehachsen 14 und 15 verlaufenden Seitenflächen - bei dem Schaltknebel 16 ist lediglich die Seitenfläche 18 sichtbar - Vertiefungen 19 und 20; die Vertiefung 20 ist nicht sichtbar. Diese Vertiefungen 19 und 20 verlaufen parallel zu den Drehachsen 14 und 15 und überdecken lediglich den halben Bereich der Seitenfläche 18, so daß sie in die gleiche Stirnfläche 21 und 22 jedes Schaltknebels 16, 17 einmünden. Die Vertiefungen 19 und 20 können, wie oben angedeutet, auf beiden Seitenflächen der Schaltknebel 16 und 17 angeordnet sein; sie können sich natürlich auch nur auf einer Seite, beispielsweise der dem Betrachter zugewandten Seitenfläche 18 der Schaltknebel 16 und 17 befinden. Bei den in der Figur 5 dargestellten Schaltern 10 und 11 sind die Vertiefungen 19 und 20 auf beiden Seitenflächen der Schaltknebel 16, 17 vorgesehen.

Die beiden Schaltknebel 16 und 17 sind von einer Verbindungsvorrichtung 23 überdeckt, die anhand der Figuren 1 bis 4 näher beschrieben werden soll.

Die Verbindungsvorrichtung 23 besitzt eine U-Form mit einem Steg 24 und zwei daran angeformten Schenkeln 25, 26, die einen spitzen Winkel miteinander einschließen, der in Richtung der offenen Seite der U-Form geöffnet ist. Der Steg 24 besitzt etwa in der Mitte der Verbindungsvorrichtung 23 einen Aufsatz 27, der eine Dachform bildet und der zur Vergrößerung der Höhe H der Verbindungsvorrichtung 23 dient. Die vergrößerte Höhe ist mit H₁ bezeichnet. An dem in der Figur 1 bzw. 2 links befindlichen Ende besitzt der Steg 24 zwei parallele Schlitze 28 und 29, die eine Zunge 30 zwischen sich nehmen, an deren innerem, der U-Form zugewandten Ende eine in der Figur 1 strichliert dargestellte Rastnase 35 angeformt ist. Die Schlitze 28 und 29 befinden sich so am Steg 24, daß sie direkt an den Innenseiten der Schenkel 25 uns 26 anschließen.

In einem dem Abstand zweier Schaltknebel 16 und 17 zweier nebeneinander aufgereihter Leitungsschutzschalter 10 und 11 entsprechenden Abstand sind an der Innenseite der Schenkel 25 und 26 senkrecht zu der Schenkelfläche vorspringende, sich jeweils gegenüberliegende Nasenpaare 31 und 32 bzw. 33 und 34 vorgesehen, die so bemessen sind, daß sie in die Vertiefungen 19 und 20 hineinpassen. Wie insbesondere aus der Figur 5 ersichtlich, paßt die Nase 34 exakt in die Vertiefung 20, wobei die Nase 34 an der etwa in der Mitte befindlichen Endwand 20a der Vertiefung 20 zum Anschlag gelangen kann. Eine entsprechende Endwand besitzt auch die Vertiefung 19; sie ist mit der Bezugsziffer 19a bezeichnet.

Um die Verbindungsvorrichtung zu montieren, werden die beiden Schaltknebel 16 und 17 miteinander fluchtend gestellt, beispielsweise in Einschalt- oder Ausschaltstellung. Sodann wird die Verbindungsvorrichtung 23 senkrecht zu den Drehachsen 14, 15 so über die Schaltknebel 16 und 17 geschoben, daß die Nasen 31, 32; 33, 34 vor den Vertiefungen 19 und 20 zu liegen kommen. Dabei besteht die Möglichkeit, daß die Rastnase 35 auf der Stirnkante des Schaltknebels aufliegt, wobei die Zunge 30 verformt ist. Sodann wird die Verbindungsvorrichtung 23 nach links, in Pfeilrichtung P, verschoben, so daß die Nasen 31, 32; 33, 34 in die jeweiligen Vertiefungen 19, 20 eingreifen, und zwar soweit, bis die Nasen 31, 32 bzw. 33, 34 an den Stirnflächen 19a bzw. 20a der Vertiefungen 19 und 20 zum Anschlag kommen. Wenn dies der Fall ist, wird die Nase 32 hinter die linke Stirnfläche 21a des Schaltknebels 16 greifen und auf diese Weise dahinter verrasten, so daß die Verbindungsvorrichtung 23 entgegen der Pfeilrichtung P nicht mehr von den Schaltknebeln 16, 17 abgezogen werden kann. Die Stirnflächen 19a und 20a verhindern eine weitere Verschiebung der Verbindungsvorrichtungen in Pfeilrichtung P und dadurch, daß die Nasen 31 bis 34 in die Vertiefungen 19 und 20 eingreifen, wird auch ein Abziehen der Verbindungsvorrichtung 23 in Richtung der Schaltknebel 16, 17, Pfeilrichtung P₁, verhindert.

In der Figur 4 bzw. 2 sind Durchbrüche 40, 41 bzw. 42, 43 zu sehen, die sich genau über den Nasen 31 bis 34 befinden. Diese Stege haben lediglich werkzeugtechnische Gründe. Zu einer gewissen Materialersparnis tragen sie selbstverständlich auch bei.

Mit der erfindungsgemäßen Verbindungsvorrichtung ist eine einfache Montage möglich und aufgrund der Herstellung durch Spritzgießen ist auch eine einfachere Herstellung der Verbindungsvorrichtung 23 möglich. Der mittlere Ansatz bzw. Aufsatz 27 dient sowohl zur Vergrößerung der Betätigungsfläche als auch zur Erhöhung der Steifigkeit der Verbindungsvorrichtung 23.

Die Figuren 1 bis 5 zeigen eine Verbindungsvorrichtung 23, mit der lediglich zwei Schaltknebel 16 und 17 zweier nebeneinander aufgereihter Leitungsschutzschalter 10, 11 verbunden werden, so daß hierdurch ein zweipoliger Leitungsschutzschalter gebildet wird. Es ist selbstverständlich möglich, die Verbindungsvorrichtung so auszugestalten, daß drei oder vier nebeneinander liegende Leitungsschutzschalter miteinander verbunden werden können; zu diesem Zweck sind drei bzw. vier Nasenpaare vorgesehen, die den Nasen 31/32, 33/34... entsprechen. Dadurch wird die Verbindungsvorrichtung lediglich länger.

Selbstverständlich kann die Erfindung auch bei allen anderen Schaltgeräten angewendet werden, die je einen Schaltknebel aufweisen und zu mehreren zur Bildung einer Mehrpoligkeit nebeneinander aufgereiht werden.

Die Erfindung ist auch dann verwirklicht, wenn an den Seitenflächen der Schaltknebel vorspringende Nasen und an den Innenflächen der Schenkel der Verbindungsvorrichtung an die Nasen angepaßte Vertiefungen vorgesehen sind.

## Patentansprüche

1. Elektrisches Schaltgerät mit wenigstens zwei aneinandergereihten Schaltern (10, 11), deren um eine Drehachse (14, 15) drehbare Schaltknebel (16, 17) mittels einer U-förmig ausgebildeten Verbindungsvorrichtung (23) für die gleichzeitige Betätigung der Schaltknebel (16, 17) gekuppelt sind, wobei die Schenkel (25, 26) der Verbindungsvorrichtung (23) im montierten Zustand die Schaltknebel (16, 17) beidseitig umfassen, mit an den Innenflächen der Schenkel (25, 26) angeordneten Ausformungen in Form von Nasen (11, 33; 32, 34), die in entsprechende, an den parallel zur Drehachse (14, 15) liegenden Seitenflächen der Schaltknebel (16, 17), die Seitenflächen in Richtung der Drehachsen (14, 15) teilweise überdeckend, angeordnete und in eine senkrecht zur Drehachse (14, 15) liegende Stirnwand der Schaltknebel (16, 17) einmündende Vertiefungen (19, 20) eingreifen, wobei eine Montage der Verbindungsvorrichtung (23) lediglich von einer Seite der Schalter (10, 11) aus in Richtung der Drehachsen (14, 15) gestattet ist, und mit Mitteln zur Verhinderung des Abziehens in die der Montagerichtung entgegengesetzte Richtung, dadurch gekennzeichnet, daß die Verbindungsvorrichtung (23) aus Kunststoff gebildet ist und als Mittel eine an der Innenseite der U-Form an dem in Montagerichtung gesehen vorn liegenden Ende angeformte Rastnase (35) vorgesehen ist, so daß nach Montieren die Nasen (31, 32; 33, 34) in den Vertiefungen (19, 20) ein Abziehen der Verbindungsvorrichtung (23) sowohl in Montagerichtung als auch in Richtung der Schaltknebel (P₁) und die Rastnase (35) ein Abziehen entgegen der Montagerichtung verhindern.

2. Schaltgerät nach Anspruch 1, dadurch gekennzeichnet, daß sie im mittleren Bereich zur Verstärkung und besseren Handhabbarkeit einen Bereich größerer Höhe (H₁) aufweist.

3. Schaltgerät nach Anspruch 2, dadurch gekennzeichnet, daß die Außenfläche des Steges (24) der U-Form einen etwa mittigen Aufsatz (27) aufweist.

4. Schaltgerät nach einem der vorherigen Ansprüche, dadurch gekennzeichnet, daß die Rastnase (35) an der Innenfläche des Steges (24) angeformt ist.

5. Schaltgerät nach einem der vorherigen Ansprüche, dadurch gekennzeichnet, daß im Steg eine durch vom freien Ende der Vorrichtung ausgehende Schlitze (28, 29) gebildete Zunge (30) vorgesehen ist, an der die Rastnase (35) angeformt ist.

6. Schaltgerät nach einem der vorherigen Ansprüche, dadurch gekennzeichnet, daß die Schenkel (25, 26) der U-Form einen spitzen Winkel miteinander einschließen, der in Richtung der Öffnung der U-Form geöffnet ist, so daß der Abstand der Schenkel (25, 26) an ihren freien Enden größer ist als im Bereich des Steges.

## Claims

1. Electrical switching device having at least two switches (10, 11) which are arranged in a row and whose switching toggles (16, 17), which can be rotated about a rotation axis (14, 15), are coupled by means of a connecting device (23), which is designed in a U-shape, for the simultaneous operation of the switching toggles (16, 17), the limbs (25, 26) of the connecting device (23) in the assembled state surrounding the switching toggles (16, 17) on both sides, having projections, which are arranged on the inner surfaces of the limbs (25, 26), in the form of lugs (11, 33; 32, 34) which engage in corresponding depressions (19, 20), which are arranged on the side surfaces, which lie parallel to the rotation axis (14, 15), of the switching toggles (16, 17), partially covering the side surfaces in the direction of the rotation axes (14, 15), and open into an end wall, which lies at right angles to the rotation axis (14, 15), of the switching toggles (16, 17), assembly of the connecting device (23) being permitted only from one side of the switches (10, 11) in the direction of the rotation axes (14, 15), and having means to prevent removal in the direction opposite the assembly direction, characterized in that the connecting device (23) is formed from plastic and a latching lug (35) is provided as means, which latching lug (35) is integrally formed on the inside of the U-shape on the end lying at the front seen in the assembly direction, such that after assembly, the lugs (31, 32; 33, 34) in the depressions (19, 20) prevent removal of the connecting device (23) both in the assembly direction and in the direction of the switching toggles (P₁), and the latching lug (35) prevents removal counter to the assembly direction.

2. Switching device according to Claim 1, characterized in that said switching device has an area of greater height (H₁) in the centre area, for reinforcement and better handling.

3. Switching device according to Claim 2, characterized in that the outer surface of the web (24) of the U-shape has an approximately central attachment (27).

4. Switching device according to one of the preceding claims, characterized in that the latching lug (35) is integrally formed on the inner surface of the web (24).

5. Switching device according to one of the preceding claims, characterized in that a tongue (30) is provided in the web and is formed by slots (28, 29) which originate from the free end of the device, on which tongue (30) the latching lug (35) is integrally formed.

6. Switching device according to one of the preceding claims, characterized in that the limbs (25, 26) of the U-shape include an acute angle with one another which is open in the direction of the opening of the U-shape, such that the distance between the limbs (25, 26) at their free ends is greater than in the area of the web.

## Revendications

1. Appareil électrique de commutation avec au moins deux commutateurs (10, 11) disposés côte à côte, en ligne, dont les leviers d'actionnement (16, 17) pivotant autour d'un axe de rotation (14, 15) sont couplés à l'aide d'un dispositif de liaison (23) en forme de U à des fins d'actionnement simultané des leviers d'actionnement (16, 17), les ailes (25, 26) du dispositif de liaison (23) entourant de deux côtés les leviers d'actionnement à l'état monté, avec des saillies en forme de nez (31, 33; 32, 34) disposées sur les faces intérieures des ailes (25, 26), qui pénètrent dans des creux (19, 20) correspondants des faces latérales parallèles à l'axe de rotation (14, 15) des leviers d'actionnement (16, 17), couvrant partiellement les faces latérales dans la direction des axes de rotation (14, 15) et débouchant dans une face frontale des leviers d'actionnement (16, 17) perpendiculaire aux axes de rotation (14, 15), un montage du dispositif de liaison (23) n'étant possible qu'à partir d'un côté des appareils de commutation, dans la direction des axes de rotation (14, 15) et des moyens étant prévus pour empêcher le retrait dans la direction opposée à la direction de montage, caractérisé par le fait que le dispositif de liaison (23) est réalisé en matière plastique et qu'il est prévu, en tant que moyen, un nez d'encliquetage (35) sur face intérieure du profil en U à l'extrémité antérieure dans la direction de montage, de telle sorte qu' après mise en place les nez (31, 32, 33, 34) engagés dans les creux (19, 20) empêchent un démontage du dispositif de liaison (23) aussi bien dans la direction de montage que dans la direction des leviers d'actionnement (P₁) et que le nez (35) empêche un retrait dans la direction opposée à la direction de montage.

2. Appareil de commutation selon la revendication 1, caractérisé par le fait qu'il présente dans la région médiane une hauteur (H₁) plus importante à des fins de renforcement et pour une meilleure préhension .

3. Appareil de commutation selon la revendication 2, caractérisé par le fait que la surface extérieure de l'âme (24) du profil en U comporte une saillie (27) sensiblement médiane.

4. Appareil de commutation selon l'une des revendications précédentes, caractérisé par le fait que le nez d'encliquetage (35) est formé sur la face intérieure de l'âme (24).

5. Appareil de commutation selon l'une des revendications précédentes, caractérisé par le fait qu'il est prévu dans l'âme une languette (30) qui est formée par des fentes (28, 29) partant de l'extrémité libre du dispositif et sur laquelle est formé le nez d'encliquetage (35).

6. Appareil de commutation selon l'une des revendications précédentes, caractérisé par le fait que les ailes (25, 26) du profil en U forment entre elles un angle aigu ouvert dans la direction de l'ouverture du U de sorte que la distance entre les ailes (25, 26), à leur extrémité libre, est supérieure à la distance dans la région de l'âme.
